# EUROPÄISCHE PATENTSCHRIFT

(11) **EP 1 815 113 B1**
(45) Veröffentlichungstag und Bekanntmachung des Hinweises auf die Patenterteilung: **10.02.2010**
(21) Anmeldenummer: 05809778.3
(22) Anmeldetag: 24.11.2005
(51) Int. Cl.: F01N 3/20, F01N 3/035, F01N 3/08

(54) **Verfahren zum Betreiben einer Abgasreinigungsanlage**
Method for operating an exhaust gas purification system
Procédé d'opération d'un dispositif d'épuration des gaz d'échappement

(30) Priorität: 27.11.2004 DE 102004057434
(43) Veröffentlichungstag der Anmeldung: 08.08.2007
(73) Patentinhaber: DEUTZ Aktiengesellschaft, 51149 Köln (DE)
(72) Erfinder: MIEBACH, Rolf, 50321 Brühl (DE); BÜLTE, Heiner, 40668 Meerbusch (DE)
(86) Internationale Anmeldenummer: PCT/EP2005/012557
(87) Internationale Veröffentlichungsnummer: WO 2006/056432

(56) Entgegenhaltungen:
- EP-A- 0 743 429
- WO-A-2004/025092
- DE-A1- 10 354 276
- PATENT ABSTRACTS OF JAPAN Bd. 1997, Nr. 04, 30. April 1997 (1997-04-30) & JP 08 319820 A (HINO MOTORS LTD), 3. Dezember 1996 (1996-12-03)
- PATENT ABSTRACTS OF JAPAN Bd. 016, Nr. 328 (M-1281), 16. Juli 1992 (1992-07-16) & JP 04 094410 A (TOYOTA MOTOR CORP), 26. März 1992 (1992-03-26)

## Beschreibung

Die Erfindung betrifft ein Verfahren zum Betreiben einer Abgasreinigungsanlage mit einem in einem Abgasstrang eingeschalteten Partikelfilter zur Abtrennung von Ruß aus dem Abgas einer selbstzündenden Brennkraftmaschine und mit einem dem Partikelfilter vorgeschalteten Oxidationskatalysator zur Entfernung des in dem Partikelfilter gesammelten Rußes.

Ein derartiges Verfahren ist aus der DE 199 52 830 A1 bekannt. Gemäß diesem Dokument wird der Oxidationskatalysator zur Umsetzung von Kohlenwasserstoff und Kohlenmonoxid zu Wasser und Kohlendioxid verwendet, während für die Abtrennung des Rußes aus dem Abgasstrom ein dem Oxidationskatalysator nachgeschalteter Partikelfilter zum Einsatz kommt. Mit der in dem Oxidationskatalysator stattfindenden Umsetzung wird eine Temperaturerhöhung des Abgases erreicht. Diese Temperatur wird durch eine Nacheinspritzung von Kraftstoff weiter erhöht. Speziell wird ein Verfahren zur Steuerung der Nacheinspritzung in Abhängigkeit des Oxidationskatalysators und dem Beladungszustand des Partikelfilters angegeben.

Weitere Verfahren zum Betreiben von Abgasreinigungsanlagen sind aus der DE 103 54 276 A1 und der WO 2004/025092 A1 bekannt. Gemeinsames Merkmal der in diesen Dokumenten beschriebenen Betreibungsverfahren ist die gezielte Umgehung eines Oxidationskatalysators zum Zwecke einer Temperatursteuerung des Abgases für eine Anpassung an unterschiedliche Betriebszustände der Brennkraftmaschine

Der Erfindung liegt die Aufgabe zugrunde, ein Verfahren zum Betreiben einer Abgasreinigungsanlage anzugeben, mit denen die Gesamtemissionen einer Brennkraftmaschine vermindert werden.

Diese Aufgabe wird dadurch gelöst, dass in die Umgehungsleitung ein weiterer Oxidationskatalysator eingesetzt ist, der eine andere Abstimmung aufweist, so dass er außerhalb der Regenerationsphasen des Partikelfilters die unerwünschten Nebenreaktionen, nämlich die von NO zu NO₂ und von SO₂ zu SO₄ vermeidet oder zumindest reduziert und die erwünschten Reaktionen, nämlich die Oxidation von CO und HC zu H₂O und CO₂ ausführt. Die Funktion des Oxidationskatalysators ist es also, durch die Oxidation von Kohlenwasserstoffen die Abgastemperatur zu erhöhen (Exothermiekat). Damit wird ein Beitrag zur benötigten Abgastemperatur für die periodische Regeneration des Partikelfilters mit im Abgas enthaltenen O₂ geliefert. Da die erhöhte Temperatur nur während der Phase der Regeneration in Abgasstrang herrschen soll, wird der Oxidationskatalysator aus dem Abgasstrang ausgeblendet und wieder eingeblendet. Dies erfolgt kontinuierlich regelbar. Die Oxidationsrate ist also zwischen geringer Oxidation und maximaler Oxidation variierbar, indem der Oxidationskatalysator über eine Bypassleitung, in die ein weiterer Oxidationskatalysator mit einer anderen Abstimmung eingesetzt ist, gesteuert umgehbar ist. Die variable Aktivität des Oxidationskatalysators wird eingesetzt, um außerhalb der Regenerationsphasen des Partikelfilters die Aktivität des Oxidationskatalysators zu dämpfen. Dadurch werden unerwünschte Nebenreaktionen, wie beispielsweise die von NO zu NO₂ und von SO₃ zu SO₄ vermieden beziehungsweise reduziert.

In weiterer Ausgestaltung der Erfindung ist die Abgastemperatur durch ein gesteuertes Betreiben eines dem Oxidationskatalysator vorgeschalteten Zündbrenners variierbar, insbesondere erhöhbar. Mit dem Einsatz des Zündbrenners kann insbesondere in Betriebszuständen, in denen die zuvor geschilderten Maßnahmen der Temperaturerhöhung (beispielsweise bei unterer Teillast) nicht ausreichen, die Abgastemperatur zusätzlich erhöht werden. Der Zündbrenner wird aber immer nur bei maximal wirksamen Oxidationskatalysator eingesetzt.

Weitere vorteilhafte Ausgestaltungen der Erfindung sind der Zeichnungsbeschreibung zu entnehmen, in der ein in der einzigen Figur dargestelltes Ausführungsbeispiel näher beschrieben ist.

Das von einer Brennkraftmaschine 1 emittierte Abgas wird über eine Abgasleitung 2a einem Oxidationskatalysator 3 zugeführt, durchströmt diesen und wird über weiterführende Abgasleitungen 2b, 2c einem Partikelfilter 4 zugeführt. Dieser Partikelfilter 4 ist als diskontinuierlich regenerierender Partikelfilter 4 ausgebildet, das heißt, die aus dem Abgas ausgefilterten (Ruß-) Partikel werden diskontinuierlich abgebrannt. Dieser Abbrennvorgang erfolgt im Partikelfilter 4 durch eine Erhöhung der Abgastemperatur auf ca. 600°C.

Diese Erhöhung der Abgastemperatur wird dadurch erreicht, dass in dem Oxidationskatalysator eine Oxidation von Oxidation von CO und HC zu H₂O und CO₂ erfolgt. Die Oxidationsrate des Oxidationskatalysators 3 ist variierbar und/oder der Oxidationskatalysator 3 aus dem Abgasstrang ausblendbar.

Die Ausblendung erfolgt in der Form, dass zu dem Oxidationskatalysator 3 eine Umgehungsleitung 2e existiert, über die der Oxidationskatalysator gesteuert umgehbar ist. Dabei ist in die Umgehungsleitung 2e ein weiterer Oxidationskatalysator 3a eingesetzt, der eine andere Abstimmung aufweist und Emissionen im Abgas, beispielsweise HC, CO, HC-Partikel verringert.

Die Abgastemperatur ist bedarfsweise zusätzlich durch ein gesteuertes Betreiben eines dem Oxidationskatalysator vorgeschalteten Zündbrenners variierbar, insbesondere erhöhbar. Durch den Einsatz dieses Zündbrenners kann insbesondere in Betriebszuständen, in denen die zuvor geschilderten Maßnahmen zur Temperaturerhöhung (beispielsweise bei unterer Teillast) nicht ausreichen, die Abgastemperatur zusätzlich erhöht werden.

Die Steuerung der Oxidationsrate und/oder der Ausblendung und Einblendung erfolgt beispielsweise durch sensormäßige Erfassung geeigneter Parameter (Brennkraftmaschinendrehzahl, Einspritzmengenwerte, Lastwerte, Abgastemperatur, Stickstoffdioxidkonzentration) und/oder den Einsatz von elektronischen Steuerungen unter Verwendung von abgespeicherten Kennfeldern. Alternativ zu der Umgehungsleitung 2e kann durch eine Abstimmung der Kraftstoffeinspritzung die Kohlenstoffmonoxidemission der Brennkraftmaschine gesteuert werden, da diese wiederum direkt die Umwandlung von Stickstoffmonoxid zu Stickstoffdioxid beeinflusst.

### Bezugszeichenliste:

- 1: Brennkraftmaschine
- 2a, 2b, 2c, 2d: weiterführende Abgasleitung
- 2e: Umgehungsleitung
- 3, 3a: Oxidationskatalysator
- 4: Partikelfilter

## Patentansprüche

1. Verfahren zum Betreiben einer Abgasreinigungsanlage mit einem in einem Abgasstrang eingeschalteten Partikelfilter (4) zur Abtrennung von Ruß aus dem Abgas einer selbstzündenden Brennkraftmaschine (1) und mit einem dem Partikelfilter (4) vorgeschalteten Oxidationskatalysator (3,3a) zur Oxidation von CO und HC zu H₂O und CO₂ zum Zweck der Abgastemperaturerhöhung, wobei durch die Erhöhung der Abgastemperatur der in dem Partikelfilter (4) gesammelte Ruß abgebrannt wird, wobei die Oxidationsrate des Oxidationskatalysators (3) varlierbar ist und wobei der Oxidationskatalysator (3) über eine Umgehungsleitung (2e) gesteuert umgehbar ist, um ausserhalb der Regenerationsphasen des Partikelfilter die Aktivität des Oxidationskatalysators zu dämpfen und dadurch unerwünschte Nebenreaktionen, wie beispielsweise die von NO zu NO2 zu vermeiden beziehungsweise zu reduzieren
***dadurch gekennzeichnet, dass*** in die Umgehungsleitung (2e) ein weiterer Oxidationskatalysator (3a) eingesetzt ist, der eine andere Abstimmung aufweist und andere Emissionen im Abgas, beispielsweise HC, CO, HC-Partikel verringert.

2. Verfahren nach Anspruch 1,
***dadurch gekennzeichnet, dass*** die Abgastemperatur zusätzlich durch ein gesteuertes Betreiben eines dem Oxidationskatalysator (3) vorgeschalteten Zündbrenners variierbar, insbesondere erhöhbar ist.

## Claims

1. Method for operating an exhaust-gas purification system with a particle filter (4), inserted in an exhaust tract, for separating soot from the exhaust gas of an auto-ignition internal combustion engine (1), and with an oxidizing catalytic converter (3, 3a), preceding the particle filter (4), for the oxidation of CO and HC into H₂O and CO₂ for the purpose of increasing the exhaust-gas temperature, the soot collected in the particle filter (4) being burnt off as a result of the increase in the exhaust gas temperature, the oxidation rate of the oxidizing catalytic converter (3) being variable, and the oxidizing catalytic converter (3) being capable of being bypassed in a controlled way via a bypass line (2e), in order to damp the activity of the oxidizing catalytic converter outside the regeneration phases of the particle filter and thereby to avoid or reduce undesirable secondary reactions, such as, for example, that of NO into NO₂, ***characterized in that*** the bypass line (2e) has inserted into it a further oxidizing catalytic converter (3a) which has a different setting and which reduces other emissions in the exhaust gas, for example HC, CO and HC particles.

2. Method according to Claim 1, ***characterized in that*** the exhaust-gas temperature can additionally be varied, in particular increased, by means of a controlled operation of an ignition burner preceding the oxidizing catalytic converter (3).

## Revendications

1. Procédé de conduite d'une installation d'épuration des gaz d'échappement qui présente
un filtre (4) à particules raccordé dans le conduit d'échappement pour séparer la suie des gaz d'échappement d'un moteur à combustion interne (1) à autoallumage et
un catalyseur d'oxydation (3, 3a) prévu en amont du filtre (4) à particules, qui oxyde CO et HC en H₂O et CO₂ et destiné à augmenter la température des gaz d'échappement,
l'augmentation de la température des gaz d'échappement faisant brûler la suie qui s'est rassemblée dans le filtre (4) à particules,
le taux d'oxydation du catalyseur d'oxydation (3) pouvant être modifié et le catalyseur d'oxydation (3) pouvant être contourné de manière contrôlée par un conduit de contournement (2e) pour atténuer l'activité du catalyseur d'oxydation hors des phases de régénération du filtre à particules et ainsi éviter ou réduire les réactions secondaires indésirables, par exemple de NO en NO₂,
**caractérisé en ce que**
un autre catalyseur d'oxydation (3a) qui présente un autre réglage et qui réduit d'autres émissions des gaz d'échappement, par exemple HC, CO et les particules de HC, est utilisé dans le conduit de contournement (2e).

2. Procédé selon la revendication 1, **caractérisé en ce que** la température des gaz d'échappement peut de plus être modifiée et en particulier relevée par conduite contrôlée d'un brûleur d'allumage raccordé en amont du catalyseur d'oxydation (3).
